# EUROPÄISCHE PATENTSCHRIFT

(11) **EP 1 825 954 B1**
(45) Veröffentlichungstag und Bekanntmachung des Hinweises auf die Patenterteilung: **24.03.2010**
(21) Anmeldenummer: 07000172.2
(22) Anmeldetag: 05.01.2007
(51) Int. Cl.: B24B 9/00, B24B 27/00, B24B 29/00, B24B 49/16

(54) **Bürstvorrichtung**
Brush device
Appareil à brosse

(30) Priorität: 16.01.2006 DE 202006000645 U
(43) Veröffentlichungstag der Anmeldung: 29.08.2007
(73) Patentinhaber: Oerlikon Trading AG, Trübbach, 9477 Trübbach (CH)
(72) Erfinder: Frömel, Norbert, 91567 Herrieden (DE); Siebert, Caroline, 55128 Mainz (DE); Kalberer, Roland, 7324 Vilters (CH)
(74) Vertreter: Kempkens, Anke

(56) Entgegenhaltungen:
- EP-A- 0 487 460
- US-A- 5 299 394

## Beschreibung

Die Erfindung bezieht sich auf eine Bürstvorrichtung gemäss dem Oberbegriff des unabhängigen Anspruchs 1.

Eine solche Vorrichtung ist beispielsweise der US 5,299,394 zu entnehmen.

### Stand der Technik

Bürstmaschinen zum Behandeln von technischen oder dekorativen Oberflächen, beispielsweise zum Entgraten, Schleifen bzw. Feinschleifen und Polieren sind in einer Ausführung als einfacher Bürstbock mit manueller Zustellung des Bürstguts schon lange bekannt. In letzter Zeit wurden verschieden Bürstvorrichtungen entwickelt, um einerseits einen höheren Automatisierungsgrad und andererseits eine höhere Reproduzierbarkeit des Bürstprozesses zu gewährleisten.

Beispielsweise wird in US 2002037689 ein automatisches Fertigungszentrum zum Finishen unterschiedlicher Teile beschrieben, bei dem ein in drei Achsen beweglicher und zusätzlich rotierbarer Bearbeitungskopf die Oberflächen von schwenkbar gelagerten Teilen bearbeiten kann. In WO 97/00757 wird ein Fertigungsautomat zum Behandeln von Sanitäreinrichtungen beschrieben. Weitere Fertigungsautomaten, die auch für Bürstoperationen eingesetzt werden können sind aus dem Stand der Technik bekannt. Die meisten derartigen Automaten haben allerdings den Nachteil einer hohen Komplexität, die sich aus der für die Beherrschung von bis zu sechsachsig beweglichen Manipulatoren bzw. der Beherrschung und Steuerung von komplexen Relativbewegungen zwischen Bearbeitungsroboter und Werkstück ergeben.

Beispielsweise sind CNC gesteuerte Anlagen der Firma Sinjet Osborn bekannt die zur Oberflächenmodifikation verwendet werden. Im Speziellen werden diese Anlagen zur Entgratung von Werkzeugen verwendet. Diese Anlagen sind technisch aufwendig und teuer, da auch hier eine CNC-Steuerung auf einem in mehreren Achsen beweglichen Bürstarm wirkt. Die Zustellung der Bürste an die zu bearbeitenden Oberflächen kann dabei beispielsweise durch Eingabe der geometrischen Werkzeugabmessungen, aus denen die entsprechende Zustellung berechnet wird, erfolgen. Dies erfordert einen zusätzlichen Bedienungsaufwand.

Ein wesentlich einfacheres Prinzip ist von einer Bürstmaschine der René Gerber AG bekannt. Diese Maschine arbeitet im Batchbetrieb, dabei wird ein mit radial nach aussen gerichteten Halterungen bestückter Revolver mit Schaftwerkzeugen beladen und anschliessend die Werkzeuge gemeinsam durch eine umlaufende Scheibenbürste bearbeitet. Nach Beendigung des Bürstvorgangs wird die Bürstscheibe abgehoben und der Revolver neu beladen. Für eine Serienfertigung von Werkzeugen kann ein derartiger Batchbetrieb mit entsprechenden Be- und Entladezeiten von Nachteil sein. Weiters werden die Werkzeuge auf Grund der unterschiedlichen Radialgeschwindigkeit des Bürstwerkzeugs über die Schaftlänge unterschiedlich bearbeitet, sodass die Bürstwirkung bei langen Werkzeugen an der Spitze deutlich stärker als an Flankenteilen in der Nähe des Schafts ausfallen kann. Neben der jeweils gegebenen Bürst-/Beladegeometrie ist dies ein weiterer Grund, weshalb mit derartigen Maschinen nur Werkzeuge mit einer begrenzten Länge bearbeitet werden können.

### Aufgabenstellung

Aufgabe der vorliegenden Erfindung ist es daher eine Bürstvorrichtung für im Wesentlichen zylindrische Werkstücke zur Verfügung zu stellen, die oben beschriebene Nachteile des Standes der Technik vermeidet. Insbesondere soll damit ein kontinuierliches gleichmässiges Bürsten von Werkstücken mit unterschiedlichen Durchmessern und Längen ohne zusätzlichen Bedienungsaufwand ermöglicht werden.

Eine derartige Bürstvorrichtung wird durch eine Vorrichtung gemäss den Merkmalen des Anspruches 1 verwirklicht, wobei die Unteransprüche unterschiedliche Ausführungsformen der Erfindung beschreiben.

Die Vorrichtung zum Bearbeiten von technischen Oberflächen eignet sich besondes zur Behandlung von im wesentlichen zylindrischen Werkstücken.

Zumindest eine Bearbeitungseinheit umfasst eine Rund- oder Riemenbürste. Zum Herstellen des konstanten Anpressdruckes können Gasdruckdämpfer, Federmittel, elastische Mittel oder Gewichtsmittel und bei Bedarf Hebelmittel verwendet werden. Der Werkstückträger kann teller- oder bandförmig ausgeführt und mit einem kontinuierlich, zyklisch oder schrittweise zustellenden Antrieb versehen sein. Die Halterungen können durch gesonderte Antriebsmittel, die beispielsweise zumindest ein Zahnrad, einen Zahnkranz, ein Reibrad, einen Reibkranz oder ähnliches umfassen oder bevorzugt durch die am Umfang der Werkstücke einwirkenden Tangentialkräfte der Bearbeitungseinheit rotierbar sein.

Mit einer solchen Vorrichtung können unterschiedliche Verfahren zum Bearbeiten der Oberflächen eines im Wesentlichen zylindrischen Werkstücks verwirklicht werden, wie sie beispielsweise in den Versuchen der Tabelle 1) ausgeführt sind. Die Behandlung von Werkstücken mit verschiedenen Beschichtungen, darunter PVD (physical vapor deposition) oder CVD (chemical vapor deposition), wird damit möglich.

Durch eine derartige Bürstvorrichtung ist eine kontinuierliche, schrittweise und/oder zyklische Führung der um die eigene Achse drehbaren Werkstücke, vorbei an den Bürststationen und eine einfache Bestückung und Entnahme der zu behandelnden Werkstücke möglich, ohne den Bürstprozess zu unterbrechen. Bürstparameter wie Zeit, Anpressdruck, und Rotationsgeschwindigkeit der Bürsten werden nach erfolgter Wahl der Bürstmittel, automatisch ohne weiteren Aufwand an unterschiedliche Durchmesser und Längen der Werkstücke angepasst und damit ein definierter Endzustand der bearbeiteten Oberflächen sichergestellt. Sollen die Werkzeuge nicht allein durch die Umdrehung der Bürstwerkzeuge in Rotation versetzt werden, können die einzelnen Halterungssatelliten, beispielsweise durch Abwälzen auf einem feststehenden Zahnkranz, in Rotation gebracht werden, wobei die Rotationsgeschwindigkeit, wie dem Fachmann bekannt, variiert werden kann.

Mit einer erfindungsgemässen Bürstvorrichtung können somit auf im wesentlichen rotationssymmetrischen Teilen alle gängigen Bürstoperationen wie z.B. Glätten, Entgraten, Kantenverunden, Entzundern usw. vorteilhaft ausgeführt werden.

### Beschreibung der zeichnungen

Anhand der beispielhaften Zeichnungen werden verschiedene vorteilhafte Ausführungen der Erfindung erläutert. Dabei zeigen
- Fig 1: Eine Riemenbürstvorrichtung
- Fig 2: Eine Rundbürstvorrichtung
- Fig 3: Eine Linearzuführung mit Riemenbürste
- Fig 4: Eine Linearzuführung mit Rundbürste
- Fig 5a, b: Drehmomentmessungen

Fig.1 zeigt eine Riemenbürstvorrichtung. Dabei können die Werkstücke ohne Unterbrechung des Umlaufs oder getaktet bewegt werden. Die Anzahl und Position der Bürsten 4 kann variieren. Weiters kann die Bürstlänge, wie bekannt angepasst werden (Verlängerung des Rollenabstands bzw. Abstände und/oder Verlängerung des Riemens).

Dass Modifizieren (z.B; Glätten, Aufrauhen; Kantenpräperation, -verrunden; Entgraten) der Oberfläche von zylindrisch Werkstücken erfolgt im Durchlaufverfahren. Dazu werden die Werkzeuge 3 in Halterungen 5, die ihrerseits auf drehbaren Satelliten 2 befestigt sind, gestellt und auf einem wie in Fig.1 und 2 dargestellten Teller 1 oder einem wie in Fig. 3 und 4 gezeigten umlaufenden Band 1' an der Bürste oder den Bürsten 4 vorbeibewegt. Die Halterung 5 mit dem Werkzeug 3 dreht sich dabei um die Achse des Satelliten 2. Drehrichtung und Geschwindigkeiten können für Teller 1 bzw. Band 1', Satellit 2 bzw. Bürste 4 bei Bedarf variiert werden (Links- und Rechtslauf, unterschiedliche Winkelgeschwindigkeiten). In einer einfachen aber für viele Anwendungen ausreichenden Ausführung wird die Satellitendrehung durch die von den Bürsten 4 auf die Werkzeuge 3 übertragene Kraft bewirkt.

In nicht erfindungsgemäßen Weise kann die Bürste 4 je nach Anforderung im Winkel an das Werkstück angepasst werden um beispielsweise parallel zum Spannutwinkel zu bürsten. Um eine gleichmässige Behandlung über die ganze Werkzeuglänge gewährleisten zu können. Bürsten 4, speziell Rundbürsten wie in Fig. 2 und Fig. 4 dargestellt, können sich in der Höhe überschneidend angeordnet werden. Alternativ kann eine oder mehrere Bürsten 4 während der Behandlung bevorzugt parallel zu den Werkzeugen auf- und abgeführt werden. Zusätzlich kann die Bürste 4 beispielsweise über einen Gasdruckdämpfer 6 mit einem definierten Druck mit der Kraft von 1-100N an das Werkzeug zugestellt werden. Analoge Vorrichtungen die durch Federmittel, elastische Mittel oder Gewichtsmittel, bei Bedarf mit Hebelverstärkung entsprechende Zustellkräfte auf die Bürste ausüben, sind dem Fachmann bekannt. Damit kann ein definierter im Wesentlichen konstanter Anpressdruck der Bürste bzw. Bürsten über die gesamte zu bearbeitende Länge des Werkzeugs sichergestellt werden. Der Ausgleich an verschiedenartige in Durchmesser und Länge variierende Werkzeuge erfolgt dabei einfach und vorteilhafterweise rein mechanisch, ohne zusätzliche Steuerung, da die Angleichung durch Selbstjustierung erfolgt. Folgt ein Werkzeug mit grösserem Durchmesser einem kleineren Werkzeug, schwenkt somit die Bürste automatisch um den erforderlichen Betrag zur Seite und vice versa, wobei der Anpressdruck für beide Durchmesser gleich bleibt. Beispielsweise kann die Bürsteneinheit 4 inklusive Antriebsmotoren auf einem hier nicht näher gezeigten Schwenkarm angebracht sein. Die Verschwenkung kann zur Seite oder in der Höhe erfolgen.

Die Halterungen 5 können in einfacher Weise auf den Drehteller bzw. das Band steckbar ausgeführt werden. Zur Vermeidung eines Drehens der Werkzeuge in den Halterungen, kann weiters eine Klemm- oder eine anders wirkende Befestigungsvorrichtung vorgesehen werden. Beispielweise kann eine bekannte Klemmfeder in bzw. an der Halterung angebracht werden, die das Werkzeug 3 ausreichend fest in der Halterung 5 hält.

Besonders vorteilhaft lassen sich mit einer derartigen Bürstvorrichtung Schaftwerkzeuge und zylindrische Bauteile, beispielsweise auch mit mehrstufigen Durchmessern bearbeiten. Zylindrische Werkzeuge ohne Schaft, wie beispielsweise Abwälzfräser können aber ohne weiteres mittels angepasster Halterung, wie beispielsweise einer Halterung mit Aufsteckdorn, bearbeitet werden.

### Weitere vorteilhafte Wirkungen der Erfindung

Mit einer erfindungsgemässen Bürsteinrichtung wurde erstmals versucht CVD- und PVDbeschichtete Werkzeuge zu bürsten und damit das Einlaufverhalten zu verbessern. Im Folgenden werden verschieden Beispiele angeführt, die weitere Vorteile einer solchen Bürstbehandlung für PVD beschichtete Werkzeuge aufzeigen.

Dabei wurden auf einer erfindungsgemässen Bürsteinrichtung bestehend aus einem Teller mit 20 Halterungssatelliten und drei feststehenden in der Höhe um jeweils 50 mm versetzten Bürsten entsprechend Abbildung 2, die Oberflächen von unterschiedlich beschichteten oder unbeschichteten Werkzeugen mit einem Anstellwinkel von ca. 60 Grad aus der Senkrechten, bzw. gegenüber der Werkzeugachse gebürstet. Die Abmessungen der Bürsten wurden wie folgt gewählt: Durchmesser = 150mm, Bürstbreite der Einzelbürste je nach Hersteller von ca. 17mm, wobei 4-6 Einzelbürsten mit Distanzstücken als Bürstenwalze mit einer Gesammtbreite von ca. 80-100mm aufgebaut werden. Die Behandlungsdauer an einer Bürste auf einer der 3 definierten Höhen wurde zwischen 5 und 30 s eingestellt, wobei bei einer Behandlungsdauer von 8 bis 10 s bei den gewählten Bürstparametern ein in Bezug auf Oberflächenzustand und Produktivität besonders gutes Ergebnis erzielt wurde. Dabei wurden Werkzeuge mit einer Funktionslänge zwischen 1 und 150 mm behandelt. Eine 360 Grad Rotation des Drehtellers dauert in diesem Fall ca. 3 Minuten. Da mehrere Werkzeuge gleichzeitig behandelt werden, kann alle 10 Sekunden ein fertigbehandeltes Werkzeug an der Austrittsöffnung entladen und ein unbehandeltes neu aufgesteckt werden.

Bei einer 40 Satellitenausführung können bei Bürsten des gewählten Durchmessers je zwei Werkzeuge pro Bürststation gleichzeitig behandelt werden, womit auch bei gleichbleibender Behandlungzeit von 45 Sekunden, der doppelte Durchsatz pro Zeiteinheit erreicht werden kann.

Auf einer wie oben beschreibenen 20-Satellitenausführung einer erfindungsgemässen Bürstvorrichtung wurden Prüfkörper und Werkzeuge mit unterschiedlichen Parametern, wie sie auszugsweise in Tabelle 1 dargestellt sind gebürstet. Spalte zwei bezeichnet entweder das Abrasivmaterial (Al₂O₃, SiC) mit dem Nylonbürsten versetzt wurden oder das Borstenmaterial des Bürstkörpers selbst (Messing, Fibre = saugfähige Naturfaser.)

**Tabelle 1:**

| Ver. No | abrasiveres Medium | Korn Grösse [mesh] | Draht/BorstenØ [mm] | Borsten Länge [mm] | Bürste [U/min] | Werkzeug [U/min] | Rundtisch [U/min] | Kraft Gasdruckdämpfer [N] | Diamant Paste | Schmiermittel |
|---|---|---|---|---|---|---|---|---|---|---|
| 1 | Al₂O₃ | 500 | 0.45 | 35 | 650 | 9 | 0.3 | 30N | | |
| 2 | Al₂O₃ | 500 | 0.45 | 35 | 650 | 9 | 0.3 | 10N | | |
| 3 | Al₂O₃ | 800 | 0.25 | 35 | 650 | 9 | 0.3 | 30N | | |
| 4 | SiC | 1000 | 0.26 | 35 | 650 | 9 | 0.3 | 30N | | |
| 5 | SiC | 1000 | 0.26 | 35 | 300 | 9 | 0.3 | 30N | | |
| 6 | SiC | 1000 | 0.26 | 35 | 1300 | 9 | 0.3 | 30N | | |
| 7 | Messing | kein | 0.15 | 34 | 300 | 9 | 0.3 | 10N | 6µ | WD40 |
| 8 | Fibre | kein | 0.2 | 34 | 650 | 9 | 0.3 | 30N | 3µ | Paste |

Die Kantenverrundung von Werkzeugschneiden wurde auf den unterschiedlichen mit oder ohne Abrasiva bestückten Bürstkörpern auch unter Zusatz von Diamantpaste und Schmiermittel getestet. Dabei betrug die Korngrösse der Diamantpartikel 0.25µm-15µm. Unter diesen Bedingungen konnte bei Versuchen 1 bis 8 eine Kantenverrundung zwischen 3µ-30µ eingestellt werden, d.h. bei sehr feinem Korn kann die Kante nahezu perfekt erhalten werden, während bei etwas gröberem Korn eine definierte Verrundung eingestellt werden kann.
Mit vorliegender Bürstvorrichtung kann die Kantenverrundung abhängig von Werkzeug und Anwendung eingestellt werden. Für eine Massenproduktion empfiehlt es sich aber einmalig die Parameter für eine maximal zulässige Kantenverrundung an besonders empfindlichen Werkzeugen zu bestimmen und die entsprechenden Bürstparameter für alle Bürstvorgänge beizubehalten. Ziel ist eine Stabilisierung der Schnittkante und ein Egalisieren von Schleifausbrüchen zu erreichen.

Eine Behandlung gemäss Versuch No. 1 mit einer Rotationsgeschwindigkeit des Tellers von 0.3U/min entspricht ca. 15 s Behandlungszeit pro Bürste bzw. Höhe, erwies sich dabei als geeignet und wirtschaftlich um eine Glättung zu erzeugen ohne die PVD-Schicht an den Schneidkanten zu beschädigen.
Dabei konnte auf einer mehrlagigen Schicht aus AICrN und TiSiN Einzellagen (Balinit® Helica) eine Verbesserung der Rauheitswerte wie folgt erzielt werden:

| | | | |
|---|---|---|---|
| Rauhheitswerte vor der Behandlung | Rₐ 0.22, | R_{z} 4.47, | Rₚ 4.07; |
| Rauhheitswerte nach der Behandlung | Rₐ 0.22, | R_{z} 2.47, | Rₚ 1.72. |

Auffallend ist dabei, dass der Mittenrauhwert Rₐ zwar gleich bleibt, aber die gemittelte Rauhtiefe R_{z} sowie die Glättungstiefe Rp um ca. 50% verbessert werden konnten. Diese Änderung der Kennzahlen deutet auf ein Beibehalten der Grundrauhigkeit bei gleichzeitiger Eliminierung der Rauhigkeitsspitzen.

Für empfindlichere Werkzeuge sind Parameter gemäss Versuch No 3 mit einer Körnung von F800 zu empfehlen. Bei demselben Ausgangszustand der Oberflächen ergaben Rauhigkeitsmessungen für eine solche Behandlung die in Tabelle 2 zusammengefassten Ergebnisse:

**Tabelle 2)**

| Prüfkörper | Schicht | Nachbehandlung | Rₐ | R_{z} | Rₘₐₓ |
|---|---|---|---|---|---|
| Bolzen HSS | Helica | Keine | 0.225 | 2.06 | 2.76 |
| Bolzen HM | Helica | Keine | 0.273 | 2.38 | 2.73 |
| Bolzen HSS-1 | Helica | Ver.No 3 | 0.077 | 0.77 | 1.25 |
| Bolzen HSS-2 | Helica | Ver.No 3 | 0.077 | 1.11 | 1.43 |
| Bolzen HM-1 | Helica | Ver.No 8 | 0.037 | 0.48 | 0.69 |
| Bolzen HM-2 | Helica | Ver.No 8 | 0.036 | 0.57 | 0.71 |

Durch eine entsprechende Behandlung können die beim Einsatz eines neuen Werkzeugs auftretenden Wirkkräfte um 20 bis 50% reduziert werden, wodurch das Einlaufverhalten der Werkzeuge wesentlich verbessert und beispielsweise die Gefahr eines Kantenausbruchs bzw. Schichtabrisses und ähnliche unerwünschte Erscheinungen während des Einlaufens verringert wird.

Abbildungen 5a, b zeigen Drehmoment- und Axialkraftverlauf zweier mit einer Hartschicht versehenen Hartmetallbohrer Modell Alpha A3365 der Firma Titex, d=6.8mm, beim Bohren in CK45. Bearbeitungsparameter: Schnittgeschwindigkeit Vc=120m/min, Vorschub f=0.2mm/U. Beide Werkzeuge wurden in einer kathodischen Funkenverdampferanlage Typ RCS der Firma Balzers mit einer mehrlagigen Schicht aus AlCrN und TiSiN Einzellagen (Balinit® Helica) mit einer Gesamtschichtdicke von ca. 4 µm beschichtet. Anschliessend wurde ein Werkzeug ohne weitere Nachbehandlung getestet und der Verlauf des Drehmoments M_{z} (linke Hochachse) und der Axialkraft F_{z} (rechte Hochachse) über der Eindringtiefe des Bohrers wie in Fig 5a dargestellt. Axialkraft und Drehmoment verhalten sich dabei gegenläufig. Während die Axialkraft von anfänglich sehr hohen Werten zwischen 1.700 und 2.000 Nm allmählich auf einen Wert von ca. 1.500 Nm fällt, steigt das Drehmoment des Werkzeugs zwischen 16 und 18 mm von 3 auf bis zu 9 Nm an um anschliessend unter starken Schwankungen wieder abzufallen. Demgenüber zeigt ein, wie in Fig 5b dargestellter, nach dem Beschichten mit einem gemäss Versuch Nr.1 mit 30 N Anpressdruck, bei 650 Umdrehungen gebürsteter Bohrer einen völlig gleichmässigen, niedrigen Verlauf der Wirkkräfte. Ein analoges Verhalten wurde bei allen Vergleichen von beschichteten bzw. beschichtet und gebürsteten Bohrern gefunden.

### Bezugszeichenliste

- 1: Drehteller/ Band
- 2: Satellit
- 3: Werkzeug
- 4: Bürsteinheit
- 5: Halterung
- 6: Gasdruckdämpfer

## Patentansprüche

1. Vorrichtung zum Bearbeiten von technischen Oberflächen auf im Wesentlichen zylindrischen Werkstücken (3), umfassend zumindest eine Bearbeitungseinheit (4) und einen um einer erste Achse rotierbaren Werkstückträger (1) mit Antrieb und zumindest zwei oder mehreren um Achsen, die zur ersten Achse im Wesentlichen parallel sind, drehbeweglich darauf befestigten Halterungen (5) zur Zustellung der zylindrischen Werkstücke (3) an die Bearbeitungseinheit (4),
wobei die Bearbeitungseinheit (4) Mittel (6) zum Herstellen eines im wesentlichen konstanten Anpressdrucks von Bürsten auf der Oberfläche der Werkstücke (3) umfasst und der Antrieb so ausgelegt ist, dass er die zeitliche Abfolge der Zustellung und Behandlungsdauer der Werkstücke (3) an die Bearbeitungseinheit (4) bestimmt,
**dadurch gekennzeichnet, dass**
die Bearbeitungseinheit (4) Rund-oder Riemenbürsten aufweist, die in einer Ebene liegen, die parallel zu der durch das zylindrische Werkstück definierten Zylinderachse ist.

2. Vorrichtung gemäss einem der vorhergehenden Ansprüche, **dadurch gekennzeichnet dass** die Mittel (6) zumindest einen Gasdruckdämpfer, Federmittel,elastische Mittel oder Gewichtsmittel und bei bedarf Hebelmittel umfasst.

3. Vorrichtung gemäss einem der vorhergehenden Ansprüche, **dadurch gekennzeichnet, dass** der Werkstückträger teller- oder bandförmig ausgeführt ist.

4. Vorrichtung gemäss einem der vorhergehenden Ansprüche, **dadurch gekennzeichnet, dass** der Antrieb ein kontinuierlich, zyklisch oder schrittweise zustellender Antrieb ist.

5. Vorrichtung gemäss einem der vorhergehenden Ansprüche, **dadurch gekennzeichnet, dass** die Halterungen (5) durch die Tangentialkräfte der Bearbeitungseinheit (4) am Umfang der Werkstücke (3) rotierbar sind.

6. Vorrichtung gemäss einem der vorhergehenden Ansprüche, **dadurch gekennzeichnet, dass** die Halterungen durch gesonderte Antriebsmittel rotierbar sind.

7. Vorrichtung gemäss Anspruch 7, **dadurch gekennzeichnet, dass** die Antriebsmittel Zahnrad und Zahnkranz, Reibrad und Reibkranz oder Ähnliches umfassen.

## Claims

1. Device for machining technical surfaces on substantially cylindrical workpieces (3), comprising at least one machining unit (4) and a workpiece carrier (1) rotatable about a first axis with a drive, and at least two or more holders (6) rotationally mobile about axes substantially parallel to the first axis and attached thereto, to feed the cylindrical workpieces (3) to the machining unit (4), wherein the machining unit (4) comprises means (6) for producing a substantially constant contact pressure of brushes on the surface of the workpiece (3), and the drive is designed so that it determines the temporal sequence of the advance and the machining duration of the workpiece (3) at the machining unit (4), **characterised in that** the machining unit (4) has circular or belt brushes which lie in a plane that is parallel to the cylinder axis defined by the cylindrical workpiece.

2. Device according to any of the preceding claims, **characterised in that** the means (6) comprise at least one gas pressure damper, spring means, elastic means or weight means and if necessary lever means.

3. Device according to any of the preceding claims, **characterised in that** the workpiece carrier is designed as a plate or belt.

4. Device according to any of the preceding claims, **characterised in that** the drive is a continuous, cyclic or stepped feed drive.

5. Device according to any of the preceding claims, **characterised in that** the holders (6) can be rotated by the tangential forces of the machining unit (4) at the periphery of the workpiece (3).

6. Device according to any of the preceding claims, **characterised in that** the holders can be rotated by separate drive means.

7. Device according to claim 6, **characterised in that** the drive means comprise gear wheel and gear crown, friction wheel and friction crown, or similar.

## Revendications

1. Dispositif d'usinage de surfaces techniques sur des pièces sensiblement cylindriques (3), ledit dispositif comportant une unité d'usinage (4) et un porte-pièce (1) apte à tourner autour d'un premier axe et comportant un entraînement et au moins deux, ou plusieurs, supports (5) mobiles en rotation autour d'axes, qui sont sensiblement parallèles au premier axe, fixés auxdits axes et destinés à approcher les pièces cylindriques (3) de l'unité d'usinage (4),
l'unité d'usinage (4) comportant des moyens (6) destinés à générer une pression d'application sensiblement constante qui sera exercée par des brosses sur la surface des pièces (3) et l'entraînement étant conçu de façon à définir la durée de l'approche de l'unité de traitement (4) et la durée d'usinage des pièces (3) par celle-ci,
**caractérisé en ce que** l'unité d'usinage (4) comporte des brosses circulaires ou à courroie qui sont disposées dans un plan qui est parallèle à l'axe de cylindre défini par la pièce cylindrique.

2. Dispositif selon l'une des revendications précédentes, **caractérisé en ce que** les moyens (6) comportent au moins un amortisseur à gaz sous pression, des moyens à ressorts, des moyens élastiques ou des moyens pondéraux et, si besoin est, des moyens de levage.

3. Dispositif selon l'une des revendications précédentes, **caractérisé en ce que** le porte-pièce est réalisé sous la forme d'un plateau ou d'une bande.

4. Dispositif selon l'une des revendications précédentes, **caractérisé en ce que** l'entraînement est un entraînement d'approche continue, cyclique ou pas à pas.

5. Dispositif selon l'une des revendications précédentes, **caractérisé en ce que** les supports (5) peuvent être mis en rotation par les forces tangentielles exercées par l'unité d'usinage (4) sur la circonférence des pièces (3).

6. Dispositif selon l'une des revendications précédentes, **caractérisé en ce que** les supports peuvent être mis en rotation par des moyens d'entraînement séparés.

7. Dispositif selon la revendication 6, **caractérisé en ce que** les moyens d'entraînement comportent une roue dentée et une couronne dentée, une roue à friction et une couronne à friction ou des moyens similaires.
